# EUROPÄISCHE PATENTSCHRIFT

(11) **EP 0 287 944 B1**
(45) Veröffentlichungstag und Bekanntmachung des Hinweises auf die Patenterteilung: **09.10.1991**
(21) Anmeldenummer: 88105915.8
(22) Anmeldetag: 14.04.1988
(51) Int. Cl.: B61G 11/04, B61G 11/18

(54) **Vorrichtung zur federnden Aufnahme von Stosskräften**
Elastic shock absorption device
Dispositif d'absorption élastique de chocs

(30) Priorität: 18.04.1987 DE 3713206
(43) Veröffentlichungstag der Anmeldung: 26.10.1988
(73) Patentinhaber: Waggon Union GmbH, D-5900 Siegen (DE)
(72) Erfinder: Krämer, Rolf, Dipl.-Ing., D-5900 Siegen 1 (DE); Kröger, Dieter, Dipl.-Ing., D-5902 Netphen 1 (DE); Büdenbender, Herbert, D-5902 Netphen 2 (DE)
(74) Vertreter: Rupprecht, Klaus, Dipl.-Ing.

(56) Entgegenhaltungen:
- DE-A- 2 619 469
- DE-C- 462 538
- FR-A- 1 197 420
- US-A- 3 253 718

## Beschreibung

Die Erfindung betrifft eine Vorrichtung zur federnden Aufnahme von Stoßkräften, insbesondere Hülsenpuffer für Schienenfahrzeuge, die aus zwei gegen die Kraft einer Feder zueinander verspannten rohrförmigen und teleskopartig ineinander verschiebbaren Gehäuseteilen besteht, deren eines Ende jeweils als eine die Feder abstützende Druckplatte ausgebildet ist, wobei in dem Mantel des inneren Gehäuseteils eine in ihrer Länge begrenzte Längsnut angeordnet ist, in dem Mantel des äußeren Gehäuseteils im Bereich der Längsnut des inneren Gehäuseteils mindestens eine Öffnung angeordnet ist, in der Längsnut eine durch die Öffnung mit dem äußeren Gehäuseteil verbundene Formschluß-Verdrehsicherung eingelegt ist und die Länge der Längsnut mindestens der maximalen Verschiebbarkeit der beiden Gehäuseteile zueinander entspricht.

Hülsenpuffer bei Schienenfahrzeugen dienen zur Dämpfung von Stößen in Fahrzeuglängsrichtung. Bekanntlich wird bei diesen Vorrichtungen die Dämpfung durch ein elastisches Drucksystem erzeugt, das in dem in der Regel zweiteiligen Puffergehäuse angeordnet ist und sich gegen die Böden der rohrförmigen und teleskopartig ineinander verschiebbaren Gehäuseteile abstützt. Die Gehäuseteile sind gegeneinander und gegen die Kraft des Drucksystems verspannt. Die Böcke der Gehäuseteile sind als Druckplatte ausgebildet, wobei die Druckplatte eines Gehäuseteils mit dem Schienenfahrzeug fest verbunden ist und die Druckplatte des anderen Gehäuseteils als Pufferteller ausgebildet ist.

Aus der US-A-3 253718 ist eine gattungsgemäße Vorrichtung ersichtlich, wobei die im inneren Gehäuseteil angeordnete Feder wegen der Anordnung der Durchgangsöffnungen in dem inneren Gehäuseteil und der fehlenden Überlappung der beiden Gehäuseteile nicht gegen Verschmutzung und Korrosion geschützt ist.

Bei einem ähnlichen Hülsenpuffer ist es bekannt, die beiden durch eine einliegende Reibungsfeder gegeneinander verspannten Gehäuseteile durch einen zweiteiligen Haltering, der in einer Nut am offenen Ende des inneren Gehäuseteils einliegt und für das äußere Gehäuseteil einen Anschlag bildet, zu fixieren und damit die Einbaulänge und auch die Vorspannkraft eines solchen Hülsenpuffers zu bestimmen. Zur Durchführung dieser Maßnahme ist die Druckplatte eines Gehäuseteils, entweder der Pufferteller oder die Druckplatte des anderen Gehäuseteils mit Schrauben an den entsprechenden Gehäuseteil befestigt. Bei derartigen Schraubverbindungen sind Verformungen des Puffertellers oder der anderen Druckplatte möglich, hervorgerufen durch einen zulässigen Grenzwert überschreitende, insbesondere schräggerichtete Stoßkräfte, wodurch Staub und Feuchtigkeit in das Puffergehäuse eindringen können, was wiederum die Charakteristik der Feder mindern kann. Im Extremfall kann eine solche Minderung auch zu einer Verformung der Pufferhülse im Bereich ihres Überganges zu der Druckplatte hin und in weiter nachteiliger Weise zu Schäden am Fahrzeug führen.

Bei einem weiteren bekannten Hülsenpuffer, bei dem die Hülse und der Pufferteller aus einem Stück gefertigt sind, dienen als Halterung im vorbeschriebenen Sinne zwei halbkreisförmige Schalen U-förmigen Querschnitts, deren einer Flansch in eine Nut am offenen Ende der Pufferhülse eingreift und deren anderer Flansch die Pufferhülse umgreift und an einem Absatz an dem Pufferstößel, radial mit Spiel zu diesem, anliegt. Die beiden Halbschalen sind mit zwei Schrauben gegeneinander verspannt, die in Ansätzen und den zueinander zugewandten Enden der Halbschalen angeordnet sind. Auch bei diesem bekannten Puffer liegt wegen des beschriebenen Radialspiels keine für eine optimale Federfunktion zu fordernde Dichtigkeit vor.

Es ist weiter bei einem Puffer der vorstehend beschriebenen Art bekannt, die Gehäuseteile mit den Druckplatten einteilig auszubilden und mit einer Längsbewegungen der Gehäuseteile zueinander zulassenden Formschluß-Verdrehsicherung zu versehen sowie mittels einer Gleit-Dichtbuchse abzudichten und teleskopartig ineinander zu führen, wobei das eine Gehäuseteil an seinem der Druckplatte abgewandten Ende durch zwei an diesem Ende fest angebrachte, das andere Gehäuseteil umschließende Halbschalen ergänzt ist, wobei das andere Gehäuseteil an seinem der Formschluß-Verdrehsicherung zugewandten Ende einen Bund aufweist, der zusammen mit den Halbschalen die Halterung bildet und mit einer Aufnahme für die Formschluß-Verdrehsicherung versehen ist, und wobei an seinem anderen Ende ein weiterer, in die Druckplatte übergehender Bund angeordnet ist (DE-A 26 19 469).

Bei einer weiteren vorbekannten Ausbildung des Puffers vorstehend beschriebener Art (DE-A 27 08 367) ist es bekannt, die Halbschalen durch einen Einfach geschlitzten schmalen Ring zu ersetzen.

Bei den beschriebenen Ausführungen von vorbekannten Hülsenpuffern, wird die Formschluß-Verdrehsicherung in der Regel durch eine Paßfeder gebildet, die in eine Längsnut des Mantels des äußeren Gehäuseteils eingelegt und mit diesem verschweißt ist und die in eine Längsnut des Mantels des inneren Gehäuseteiles ragt und in dieser Nut längsverschieblich ist.

Bei allen diesen vorbeschriebenen, vorbekannten Hülsenpuffern sind zum Verspannen der beiden Gehäuseteile des Hülsenpuffers miteinander und zur Sicherung gegen Verdrehen der beiden Gehäuseteile gegeneinander zwei voneinander unabhängig wirkende Bauelemente erforderlich. Diese Ausbildungen sind aus diesem Grund unwirtschaftlich in Herstellung und Montage.

Durch die DD-A- 209 780 ist ein weiterer Hülsenpuffer der gattungsgemäßen Art bekannt, bei dem die beiden Gehäuseteile des Hülsenpuffers mittels Keilen miteinander verspannt sind. Diese Keile sind dabei in Längsschlitzen des Mantels des äußeren Gehäuseteils lösbar angeordnet und ragen in Längsschlitze des Mantels des inneren Gehäuseteils. Die Längsschlitze im Mantel des inneren Gehäuseteils sind dabei so ausgebildet, daß die maximale Verschieblichkeit der beiden Gehäuseteile zueinander nicht beeinträchtigt wird. Dieser vorstehend beschriebene Hülsenpuffer verwendet also ein Bauteil zum Verspannen der beiden Gehäuseteile miteinander und zum Verhindern der Verdrehung der beiden Gehäuseteile gegeneinander. Nachteilig bei dieser Ausführung ist zum einen die Art der Befestigung der Keile am Mantel des äußeren Gehäuseteiles, die am Mantel des äußeren Gehäuseteiles angegossene oder angeschweißte Nocken erfordert. Weiter ist nachteilig, daß der Längsschlitz sowohl in Mantel des äußeren Gehäuseteiles, als auch der Längsschlitz im Mantel des inneren Gehäuseteiles zur Gleitfläche der beiden Gehäuseteile und zum Inneren des Hülsenpuffers offen sind und somit auf nachteilige Weise keine Schutz gegen das Eindringen von Feuchtigkeit und Schmutz bieten. Nachteilig ist weiter die Ausbildung des Keils, der eine aufwendige Herstellungsweise erfordert.

Die Aufgabe vorliegender Erfindung lag darin, eine Vorrichtung der gattungsgemäßen Art so auszubilden, daß durch Verwendung von wenigen und einfachen Normbauteilen eine wirtschaftliche und einfache Verspannung der beiden Gehäuseteile der Vorrichtung miteinander und eine Formschluß-Verdrehsicherung der beiden Gehäuseteile gegeneinander erzielt wird und das die Gleitfläche der beiden Gehäuseteile der Vorrichtung und die Feder der Vorrichtung gegen das Eindringen von Schmutz und Feuchtigkeit geschützt sind.

Erfindungsgemäß wird diese Aufgabe dadurch gelöst, daß
a die im Mantel des inneren Gehäuseteils angeordnete Längsnut vollständig vom Mantel des äußeren Gehäuseteils abgedeckt ist,
b die in die Längsnut eingreifende Formschluß-Verdrehsicherung eine einfache Paßfeder ist und
c die Längsnut im inneren Gehäuseteil den Mantel des inneren Gehäuseteils nicht durchstößt.

Hierbei ist gemäß der Erfindung die Längsverschieblichkeit der Gehäuseteile in Entspannungsrichtung durch die dem offenen Ende des inneren Gehäuseteils zugewandte Stirnseite der Längsnut und durch die mit dem äußeren Gehäuseteils verbundene Formschluß-Verdrehsicherung begrenzt und auch durch Verschieben der Formschluß-Verdrehsicherung in der Längsnut vor der Befestigung der Formschluß-Verdrehsicherung an dem äußeren Gehäuseteil einstellbar.

Durch die Erfindung wird auf vorteilhafte Weise die Formschluß-Verdrehsicherung der beiden Gehäuseteile der Vorrichtung mit der Einrichtung zum Verspannen der beiden Gehäuseteile miteinander zu einer Einheit zusammengefaßt, die einfach und wirtschaftlich ist. Von Vorteil ist weiter, daß offene Durchbrüche sowohl im Mantel des äußeren Gehäuseteils, als auch im Mantel des inneren Gehäuseteils vermieden werden. Das Eindringen von Feuchtigkeit und Schmutz wird verhindert. Von Vorteil ist außerdem, daß die Gesamtlänge der Vorrichtung gegen die Federkraft genau einstellbar ist.

Einzelheiten der Erfindung werden in der Zeichnung anhand eines Ausführungsbeispiels näher erläutert.

Es zeigen
- Fig. 1: die Seitenansicht einer Vorrichtung gemäß der Erfindung,
- Fig. 2: die Vorderansicht der Vorrichtung nach Fig. 1 etwa zur Hälfte im Schnitt,
- Fig. 3: die Einzelheit "A" der Fig. 2 in vergrößerter Darstellung.

Die Vorrichtung nach der Erfindung besteht im wesentlichen aus dem inneren Gehäuseteil 1, das aus einem rohrförmigen Mantel 1 a und einer den Mantel einseitig abschließenden Druckplatte 1 b besteht, sowie dem äußeren Gehäuseteil 2, bestehend aus einem rohrförmigen Mantel 2 a und einer diesen einseitig abschließenden Druckplatte 2 b, sowie einer nicht dargestellten, sich im inneren der Vorrichtung befindlichen Feder. Die Mäntel 1 a und 2 a des inneren, bzw. des äußeren Gehäuseteils 1 und 2 sind teleskopartig ineinander verschiebbar. Außen auf dem Mantel 1 a des inneren Gehäuseteils 1 ist eine Längsnut 3 angeordnet. Im Bereich der Längsnut 3 des inneren Gehäuseteils 1 ist mindestens eine Öffnung 5 in dem Mantel 2 a des äußeren Gehäuseteils 2 vorgesehen. In der Nut 3 des inneren Gehäuseteils 1 ist eine als Passfeder 6 ausgebildete Formschluß-Verdrehsicherung eingelegt, und innerhalb der Öffnung 5 des Mantels 2 a des äußeren Gehäuseteils 2 mit diesem verschweißt. Die Länge der Längsnut 3 in dem inneren Gehäuseteil 1 zwischen Passfeder 6 und der Druckplatte 1 b des inneren Gehäuseteils 1 entspricht dabei mindestens dem maximalen Hub der Vorrichtung.

Bei der Montage der Vorrichtung wird die Feder in das innere Gehäuseteil eingelegt. Anschließend wird das äußere Gehäuseteil 2 auf das innere Gehäuseteil 1 aufgeschoben und die Passfeder 6 in die Längsnut 3 eingelegt. Die beiden Gehäuseteile 1 und 2 werden dann gegen die Kraft der Feder soweit ineinander geschoben, wie es zur Erzielung der geforderten Gesamtlänge der Vorrichtung erforderlich ist. Die Passfeder 6 wird dann in der Längsnut 3 in Richtung des offenen Endes des inneren Gehäuseteils 1 bis gegen das stirnseitige Ende der Längsnut 3 verschoben. Anschließend wird die Passfeder 6 innerhalb der Öffnung 5 des äußeren Gehäuseteils mit dem Mantel 2 a verschweißt. Die Passfeder 6 wirkt jetzt sowohl als Formschluß-Verdrehsicherung der beiden Gehäuseteile 1 und 2, als auch als Verspannelement der beiden Gehäuseteile miteinander.

Gemäß der Erfindung ist es denkbar, mindestens eine zweite Passfeder 6 diametral zu der ersten Passfeder 6 an der Vorrichtung anzuordnen.

## Patentansprüche

1. Vorrichtung zur federnden Aufnahme von Stoßkräften, insbesondere Hülsenpuffer für Schienenfahrzeuge, die aus zwei gegen die Kraft einer Feder zueinander verspannten rohrförmigen und teleskopartig ineinander verschiebbaren Gehäuseteilen (1,2) besteht, deren eines Ende jeweils als eine die Feder abstützende Druckplatte (1b,2b) ausgebildet ist, wobei in dem Mantel (1a) des inneren Gehäuseteils (1) eine in ihrer Länge begrenzte Längsnut (3) angeordnet ist, in dem Mantel (2a) des äußeren Gehäuseteils (2) im Bereich der Längsnut (3) des inneren Gehäuseteils (1) mindestens eine Öffnung (5) angeordnet ist, in der Längsnut (3) eine durch die Öffnung (5) mit dem äußeren Gehäuseteil (2) verbundene Formschluß-Verdrehsicherung (6) eingelegt ist und die Länge der Längsnut (3) mindestens der maximalen Verschiebbarkeit der beiden Gehäuseteile (1,2) zueinander entspricht, dadurch gekennzeichnet, daß
a die im Mantel (1a) des inneren Gehäuseteils (1) angeordnete Längsnut (3) vollständig vom Mantel (2a) des äußeren Gehäuseteils (2) abgedeckt ist,
b die in die Längsnut (3) eingreifende Formschluß-Verdrehsicherung (6) eine einfache Paßfeder (6) ist und
c die Längsnut (3) im inneren Gehäuseteil (1) den Mantel (1a) des inneren Gehäuseteils (1) nicht durchstößt.

2. Vorrichtung nach Anspruch 1, dadurch gekennzeichnet, daß die Längsverschieblichkeit der Gehäuseteile (1 und 2) in Entspannungsrichtung durch die mit dem äußeren Gehäuseteil (2) verbundene Formschluß-Verdrehsicherung (6) einerseits und durch die dem offenen Ende des inneren Gehäuseteils (1) zugewandte Stirnseite dessen Längsnut (3) andererseits begrenzt ist.

3. Vorrichtung nach den Ansprüchen 1 und 2, dadurch gekennzeichnet, daß die Längsverschieblichkeit der Gehäuseteile (1 und 2) in Entspannungsrichtung durch Verschieben der Formschluß-Verdrehsicherung (6) in der Längsnut (3) vor der Befestigung der Formschluß-Verdrehsicherung (6) an dem äußeren Gehäuseteil einstellbar ist.

## Claims

1. Device for the elastic absorption of shocks, especially casing buffer for rail vehicles, comprising two tubular housing parts (1, 2) which are braced with one another against the force of a spring, which are displaceable telescopically in one another, and one end of each of which is constructed as a pressure plate (1b, 2b) supporting the spring, a longitudinal groove (3) of limited length being arranged in the shell (1a) of the inner housing part (1), at least one aperture (5) being arranged in the shell (2a) of the outer housing part (2) in the region of the longitudinal groove (3) of the inner housing part (1), a positively engaging rotation-preventing means (6), connected to the outer housing part (2) through the aperture (5), being arranged in the longitudinal groove (3), and the length of the longitudinal groove (3) corresponding at least to the maximum displaceability of the two housing parts (1, 2) relatively to one another, characterised in that
a. the longitudinal groove (3) arranged in the shell (1a) of the inner housing part (1) is completely masked by the shell (2a) of the outer housing part (2),
b. the positively engaging rotation-preventing means (6) extending into the longitudinal groove (3) is a simple featherkey (6), and
c. the longitudinal groove (3) in the inner housing part (1) is not a perforation through the shell (1a) of the inner housing part (1).

2. Device according to claim 1, characterised in that the displaceability of the housing parts (1, 2) in the relaxation direction is limited by the positively engaging rotation-preventing means (6), which is connected to the outer housing part (2), on the one hand and by that end face of the longitudinal groove (3) of the inner housing part (1) which is directed towards the open end of the said inner housing part on the other hand.

3. Device according to claims 1 and 2, characterised in that the longitudinal displaceability of the housing parts (1 and 2) in the relaxation direction is adapted to be adjusted by displacement of the positively engaging rotation-preventing means (6) in the longitudinal groove (3) before the positively engaging rotation-preventing means (6) is secured to the outer housing part.

## Revendications

1. Dispositif pour encaisser élastiquement des efforts de choc, en particulier tampon à boisseau pour véhicules ferroviaires, composé de deux parties de corps (1,2) tubulaires et déplaçables l'une dans l'autre télescopiquement, en étant soumises l'une par rapport à l'autre à la force d'un ressort, dont une extrémité de chacune est sous forme d'une plaque de pression (1b,2b) servant d'appui au ressort, une rainure longitudinale (3), de longueur limitée, étant ménagée dans l'enveloppe (1a) de la partie de corps intérieure (1), au moins une ouverture (5) étant ménagée dans l'enveloppe (2a) de la partie de corps extérieure (2), dans la zone de la rainure longitudinale (3) de la partie de corps intérieure (1), une sécurité de rotation à ajustement de forme (6), reliée à la partie de corps extérieure (2) et passant par l'ouverture (5), étant insérée dans la rainure longitudinale (3), et la longueur de la rainure longitudinale (3) correspondant au moins à la marge de déplacement réciproque maximale des deux parties de corps (1,2), caractérisé en ce que
a la rainure longitudinale (3) ménagée dans l'enveloppe (1a) de la partie de corps intérieure (1), est entièrement recouverte par l'enveloppe (2a) de la partie de corps extérieure (2),
b la sécurité de rotation à ajustement de forme (6) s'engageant dans la rainure longitudinale (3) est une simple clavette parallèle (6), et
c la longueur de la rainure longitudinale (3) ménagée dans la partie de corps intérieure (1) est inférieure à celle de l'enveloppe (1a) de cette dernière.

2. Dispositif selon la revendication 1, caractérisé en ce que la possibilité de déplacement longitudinal des parties de corps (1 et 2) dans le sens de la relaxation est limitée, d'une part, par la sécurité de rotation à ajustement de forme (6) reliée à la partie de corps extérieure (2) et, d'autre part, par la face frontale, du côté de l'extrémité ouverte de la partie de corps intérieure (1), de sa rainure longitudinale (3).

3. Dispositif selon les revendications 1 et 2, caractérisé en ce que la possibilité de déplacement longitudinal des parties de corps (1 et 2) est réglable, dans le sens de la relaxation, par déplacement de la sécurité de rotation à ajustement de forme (6) dans la rainure longitudinale (3), avant fixation de la sécurité de rotation à ajustement de forme (6) sur la partie de corps extérieure.
